# EUROPÄISCHE PATENTANMELDUNG

(11) **EP 0 577 549 A1**
(43) Veröffentlichungstag der Anmeldung: **05.01.1994**
(21) Anmeldenummer: 93810349.6
(22) Anmeldetag: 12.05.1993
(51) Int. Cl.: E03F 9/00, E03F 5/10, E03F 5/04

(54) **Vorrichtung zum Reinigen eines Schmutzwasserkanals**

(30) Priorität: 30.06.1992 CH 2070/92
(71) Anmelder: Nill, Werner, CH-8400 Winterthur (CH)
(72) Erfinder: Nill, Werner, CH-8400 Winterthur (CH)
(74) Vertreter: Gachnang, Hans Rudolf

(57) **Zusammenfassung**

Zur Reinigung von Schmutzwasserleitungen (5) mit geringem Gefälle ist über der Schmutzwasserleitung (5) ein Speicher (9) angeordnet, der über eine Leitung (13) mit einem in der Schmutzwasserleitung (5) angebrachten Sumpf (15) verbunden ist. Mit einer Pumpe (17) kann auch bei geringstem Wasserdurchfluss aus dem Sumpf (15) Schmutzwasser in den höherliegenden Speicher (9) gepumpt werden. Periodisch kann dann der gesamte Inhalt des Speichers (9) zurück in die Leitung (5) geführt und so die dort abgelagerten Verunreinigungen abgelöst und weggespült werden.

## Beschreibung

Gegenstand der vorliegenden Erfindung ist eine Vorrichtung zum Reinigen eines Schmutzwasserkanals gemäss Oberbegriff des Anspruches 1.

Aus topographischen oder hydraulischen Gründen müssen Schmutzwasserkanäle und Schmutzwasserleitungen, sei es im Bereich von Strassenentwässerungen oder im Bereich der Hausentwässerungen, mit sehr geringem Gefälle verlegt werden. Das geringe Gefälle bewirkt bei kleiner Schmutzwassermenge, dass sich durch die geringe Fliessgeschwindigkeit mitgeführte Festkörper sukzessive am Boden des Kanales oder der Leitung ablagern und diesen mit der Zeit zusetzen. Um einen Verschluss solcher Leitungen und damit einen Rückstau im Kanalsystem zu verhindern, werden diese Kanäle mittels fahrbaren Spüleinrichtungen periodisch gereinigt. Diese periodische Reinigung ist kostspielig und deren Durchführung muss stets für das gesamte Leitungsnetz koordiniert werden.

Hier will die Erfindung Abhilfe schaffen. Die Erfindung wie sie in Anspruch 1 gekennzeichnet ist, löst die Aufgabe, eine Vorrichtung zu schaffen, mit welcher Leitungen und Kanäle mit häufig langfristig geringer Wasserführung periodisch gereinigt werden können.

Durch die Verwendung des durch die Leitung fliessenden Wassers zur Reinigung derselben wird kein Frischwasser benötigt und der Kläranlage nur gerade das verschmutzte Wasser zugeführt. Die periodische Reinigung kann mit einfachen Mitteln automatisiert werden, so dass höchstens periodische visuelle Kontrollen notwendig sind. Die Kosten für die Erstellung der Vorrichtung sind einmalig und die Wartung der Vorrichtung ist gering. Beim Einsatz der erfindungsgemässen Vorrichtung im Bereich von Strassen und Autobahnen kann die Kollision des rollenden Verkehrs mit den Reinigungsfahrzeugen und die Gefährdung der die Reinigungsarbeiten durchführenden Mannschaften vollständig ausgeschlossen werden. Der Zeitpunkt der Entleerung kann auf die Kapazität der Abwasseranlage, z.B. nur nachts oder zu bestimmten anderen Zeiten, abgestimmt werden. Zur Verhinderung der Ablagerung der Schmutzteile im Speicher kann diesem in einfacher Weise in geringer Menge Luft zugeführt werden, welche das dort gespeicherte Schmutzwasservolumen umwälzt und ein Absetzen der Schmutzteile verhindert.

Anhand eines illustrierten Ausführungsbeispieles wird die Erfindung näher erläutert. Es zeigen:
- Figur 1: eine schematische Darstellung eines Längsschnittes einer Strasse mit einem Schmutzwasserkanal und in regelmässigen Abständen, herkömmlicher Weise ausgebildeten und angeordneten Reinigungsschächten, verkürzt dargestellt,
- Figur 2: eine vergrösserte Darstellung eines Strassenabschnittes mit einer Vorrichtung zum Reinigen des Schmutzwasserkanales,
- Figur 3: eine weitere Ausgestaltung der Erfindung gemäss Figur 2.

In Abständen sind entlang den Rändern von Autostrassen 1 Schächte 3 zur Aufnahme des Meteorwassers angeordnet und durch eine Schmutzwasserleitung bzw. einen Schmutzwasserkanal 5 mit einer Kläranlage (nicht dargestellt) verbunden. Die Strasseneinläufe oder Schächte 3 sind meist mit Schmutzrückhaltevorrichtungen, z.B. einem Sumpf 7, ausgestattet, in dem sich die von der Strassenoberfläche zugeführten Schmutzteile teilweise absetzen können. Bei topographisch bedingt ebenen Fahrbahnen können die Schmutzwasserleitungen 5 nur mit äusserst geringem Gefälle verlegt werden. Sie verlaufen daher im wesentlichen parallel zur Strassenoberfläche.

Nach der Erfindung werden gemäss Figur 2 oberhalb der Leitung 5 in Abständen vorzugsweise rohrförmige Speicher 9 in den Strassenkoffer 11 eingelegt und deren Unterseite durch eine Spülleitung 13 mit einem in der Leitung 5 angebrachten kleinen Sumpf 15 verbunden. Eine Vakuumpumpe 17, sie kann in einem Schacht 3 oder überirdisch in einem Gehäuse 19 untergebracht sein, ist durch eine Saugleitung 21 mit dem Speicher 9 verbunden.

Durch einen Zeitschalter 23 kann die Vakuumpumpe 17 periodisch in Betrieb gesetzt werden und auch bei geringstem Anfall an Schmutzwasser solches aus dem Sumpf 15 in den höherliegenden Speicher 9 pumpen. Sobald der Speicher 9 gefüllt ist, kann durch Öffnen eines Dreiwegventiles 25 an der Vakuumpumpe 17 oder des den Speicher 9 mit der Umgebung verbindenden Dreiwegventiles 25 der gesamte Inhalt des Speichers 9 zurück in die Leitung 5 fliessen. Das aus dem höherliegenden Speicher 9 in die darunterliegende Leitung 5 schwallartig fliessende Wasser reisst die auf dem Leitungsboden anhaftenden Verunreinigungen mit und spült sie z.B. der Kläranlage zu. Durch eine entsprechende Abfolge der Spülvorgänge entlang der Schmutzwasserleitung 5 bis diese einer solchen mit einem grösseren Gefälle zugeleitet wird, kann eine einwandfreie Reinigung des gesamten Abschnittes erreicht werden.

In der Ausgestaltung nach Figur 3 erfolgt das Füllen des Speichers 9 durch eine Saugpumpe 27, die entweder im Sumpf 7 eines Schachtes 3 Schmutzwasser ansaugt oder analog zur Ausgestaltung in Figur 2 aus einem in der Leitung 15 angebrachten Sumpf (in gebrochenen Linien dargestellt). Das in den Speicher 9 gepumpte Wasser kann, um ein Absetzen der darin enthaltenen Schmutzteile zu verhindern, durch Einblasen von Luft mittels einer Luftpumpe 29 innerhalb des Speichers 9 in Bewegung gehalten werden.

Zur Spülung der Leitung 5 wird eine vorzugsweise gross dimensionierte Ablaufleitung 31 am Boden des Speichers 9 durch ein Ventil 33 geöffnet und der gesamte Speicherinhalt kurzfristig in die Leitung 5 entleert.

Die schwallartige Entleerung des Speichers 9 kann auch durch einen Spülheber erfolgen, wie er in der CH-A-674880 beschrieben ist.

Als Speicher 9 können ein stirnseitig verschlossenes Rohr oder falls nicht mit Vakuum gearbeitet wird, auch ein Kunststoffbehälter eingesetzt werden. Wird ein grösserer Behälter, wie er beispielsweise in Figur 3 gezeigt ist, verwendet, so kann es vorteilhaft sein, diesen durch eine verschliessbare Zutritts- oder Kontrollöffnung 35 mit der Strassenoberfläche zu verbinden.

## Patentansprüche

1. Vorrichtung zum Reinigen eines Schmutzwasserkanales (5), bei dem durch eine Pumpe (17,27) bei geringer Durchflussmenge mindestens ein Teil des durchfliessenden Schmutzwassers durch eine Leitung (13) einem höher liegenden Speicher (9) zuleitbar und periodisch als Schwall in den Kanal (5) zurückführbar ist.

2. Vorrichtung nach Anspruch 1, dadurch gekennzeichnet, dass im Schmutzwasserkanal (5) ein Sumpf (7,15) ausgebildet ist, von welchem die Leitung (13) zum höherliegenden Speicher (9) geführt ist.

3. Vorrichtung nach Anspruch 1 oder Anspruch 2, dadurch gekennzeichnet, dass als Speicher (9) ein oberhalb des Kanales (5) angeordnetes Rohr oder ein Becken angeordnet ist.

4. Vorrichtung nach einem der Ansprüche 2 oder 3, dadurch gekennzeichnet, dass die Pumpe (27) unter- oder oberhalb des Schmutzwasserkanales (5) in der Leitung (13) eingesetzt ist.

5. Vorrichtung nach einem der Ansprüche 2 oder 3, dadurch gekennzeichnet, dass die Pumpe (17) mit dem Speicher (9) verbunden und zum Aufbau eines Vakuums im Speicher (9) ausgebildet ist.

6. Vorrichtung nach einem der Ansprüche 2 bis 5, dadurch gekennzeichnet, dass der vom Speicher (9) in den Schmutzwasserkanal (5) rückführbare Schwall durch Oeffnen eines Ventiles (25) an der Pumpe (17) und/oder eines Ventiles (33) in einer Ablaufleitung (31) auslösbar ist.

7. Vorrichtung nach einem der Ansprüche 1 bis 6, dadurch gekennzeichnet, dass die Leitung (13) sowohl zum Füllen als auch zum Entleeren des Speichers (9) ausgebildet ist.
